# EUROPÄISCHE PATENTANMELDUNG

(11) **EP 0 268 960 A2**
(43) Veröffentlichungstag der Anmeldung: **01.06.1988**
(21) Anmeldenummer: 87116832.4
(22) Anmeldetag: 14.11.1987
(51) Int. Cl.: A61G 5/00

(54) **Krankenfahrstuhl (Rollstuhl)**

(30) Priorität: 28.11.1986 DE 8631974 U
(71) Anmelder: MEYRA WILHELM MEYER GmbH & Co KG, D-32689 Kalletal (DE)
(72) Erfinder:
(74) Vertreter: Hoefer, Theodor, Dipl.-Ing.

(57) **Zusammenfassung**

Bei einem Krankenfahrstuhl (Rollstuhl) mit einer höhenverstellbaren Sitzfläche (10), dessen Fahrgestell an zwei seitlichen, als Antriebsräder wirkenden Hinterrädern (16) und an zwei seitlichen, jeweils in einer um hochragende Achsen verschwenkbaren Radgabel (20) gelagerten kleineren Vorderrädern (14) abgestützt ist, ist diese Radgabel (20) am unteren Ende eines inneren Steuerkopfrohres (22) angeordnet, das in ein am Fahrgestell befestigtes äußeres Steuerkopfrohr (31) höhenverstellbar eingesteckt ist. Das innere Steuerkopfrohr (22) ist mit mindestens einer radialen Gewindebohrung und das äußere Steuerkopfrohr (31) mit mehreren, längs der Rohrachse in Abständen hintereinander angeordneten radialen Durchgangslöcher (34) ausgestattet, durch die eine in das innere Steuerkopfrohr (22) fassende Befestigungseinrichtung (32) lösbar eingesteckt ist.

## Beschreibung

Die Erfindung betrifft einen Krankenfahrstuhl (Rollstuhl) mit einer höhenverstellbaren Sitzfläche, dessen Fahrgestell an zwei seitlichen, als Antriebsräder wirkenden Hinterrädern und an zwei seitlichen, jeweils in einer Radgabel gelagerten, kleineren Vorderrädern abgestüzt ist, wobei die Radgabeln um hochragende Achsen verschwenkbar sind.

Ein solcher aus der DE-OS 32 27 365 bekannter Krankenfahrstuhl läßt sich von dem Behinderten durch Verdrehen der großen Hinterräder mit den Händen antreiben. Dabei wirken die kleineren Vorderräder als Lenkräder, sie sind in den verschwenkbaren Radgabeln nachlaufend angeordnet und stellen sich selbsttätig auf die von dem Behinderten durch gleichmäßiges oder unterschiedliches Antreiben der beiden Hinterräder in die gewünschte Fahrtrichtung ein.

Es ist bekannt, die Hinterräder mit ihren Hinterachsen in seitlichen Lochplatten zu lagern, wobei jede Lochplatte mehrere in Fahrtrichtung und in senkrechter Richtung in Abständen angeordnete Einstecklöcher für die Hinterachsen haben kann. Damit läßt sich die gewünschte Höhe der Sitzfläche des Krankenfahrstuhls einstellen.

Der Erfindung liegt die Aufgabe zurgrunde, die individuelle Anpassungsfähigkeit des Krankenfahrstuhls an die Möglichkeiten des Behinderten zu vergrößern, so daß er beispielsweise unabhängig von der entsprechenden Altersstufe bei Sport, Spiel und in der Freizeit und auch beim normalen Fahren den jeweils günstigsten Höhen- und Neigungszustand der Sitzfläche einstellen oder einstellen lassen kann. Der Krankenfahrstuhl soll sich also sowohl im Sportbereich als auch für solche Rollstuhlfahrer eignen, die noch geringe Beinfunktionen haben und diese zum Antreiben, beispielsweise durch Trippeln ausnutzen können. In diesem Fall kann also das Antreiben und Lenken zumindest teilweise mit den Beinen erfolgen. Der Krankenfahrstuhl soll eine individuelle Schwerpunktwahl zur Optimierung des Rollverhaltens bei guter Kippstabilität ermöglichen. Es müssen also sowohl die Schwerpunkthöhe als auch der Schwerpunktabstand vom Schwenkpunkt veränderbar sein.

Diese Aufgabe wird erfindungsgemäß bei einem Krankenfahrstuhl der genannten Gattung dadurch gelöst, daß jede Radgabel am unteren Ende eines inneren Steuerkopfrohrs angeordnet ist, das in ein am Fahrgestell befestigtes äußeres Steuerkopfrohr höhenverstellbar eingesteckt ist, und daß das innere Steuerkopfrohr mindestens mit einer radialen Gewindebohrung und das äußere Steuerkopfrohr mit mehreren, längs der Rohrachse in Abständen hintereinander angeordneten, radialen Durchgangslöchern ausgestattet ist, durch die eine in das innere Steuerkopfrohr fassende Befestigungseinrichtung lösbar eingesteckt ist.

Durch unterschiedlich weites Einstecken des inneren Steuerkopfrohrs in das äußere Steuerkopfrohr und durch Befestigen der beiden Rohre in einer bestimmten Lage aneinander läßt sich somit die Höhe der vorderen Abstützung des Fahrgestells wahlweise einstellen bzw. verändern. Damit ist eine Veränderung der Sitzneigung verbunden.

Bevorzugt ermöglicht die Verwendung einer Schraube eine besonders einfache Befestigung der beiden Rohre aneinander. Die Schraube läßt sich dabei durch ein bestimmtes Durchgangsloch des äußeren Steuerkopfrohrs in radialer Richtung hindurchstecken und in die mit diesem Durchgangsloch fluchtende Gewinderbohrung des inneren Steuerkopfrohrs einschrauben. Zur Veränderung der Einstecktiefe des inneren Steuerkopfrohrs wird die Befestigungsschraube entfernt und die Gewindebohrung des inneren Rohrs wird mit einem höheren Durchgangsloch des äußeren Rohrs zur Deckung gebracht, um in dieser neuen Stellung die Befestigungsschraube wieder einzuschrauben.

Bevorzugt sind zwei Gewindebohrungen des inneren Steuerkopfrohrs und die Durchgangslöcher des äußeren Steuerkopfrohrs jeweils längs eine gemeinsamen Durchmessers paarweise gegenüberliegend angeordnet. Dadurch ergibt sich eine noch sicherere, zweiseitige Befestigung der beiden Rohre aneinander.

Jede Radgabel ist bevorzugt am unteren Ende einer Lagerachse befestigt, die innerhalb des inneren Steuerkopfrohrs drehbar gelagert ist. Diese Anordnung ermöglicht dem Vorderrad eine sofortige leichtgängige Anpassung an die aufgezwungene Fahrtrichtung.

Bevorzugte Ausführungsformen der Erfindung sind in den Patentansprüchen enthalten. Der Schutzumfang erstreckt sich nicht nur auf die beanspruchten Einzelmerkmale, sondern auch auf deren Kombination.

Ein Ausführungsbeispiel der Erfindung ist in der Zeichnung dargestellt und wird im folgenden näher beschrieben. Es zeigen:
Fig.1 eine perspektivische Darstellung eines erfindungsgemäßen Krankenfahrstuhls;
Fig.2 einen senkrechten Schnitt durch den Verbindungsbereich der Radgabel eines Vorderrades und eines unteren Seitenholms des Fahrgestells mit dem äußeren Steuerkopfrohr und dem darin eingesteckten inneren Steuerkopfrohr;
Fig.3 einen Längsschnitt durch das äußere Steuerkopfrohr;
Fig.4 einen Längsschnitt durch das innere Steuerkopfrohr;

Ein erfindungsgemäßer Krankenfahrstuhl mit einer Sitzfläche 10, einer Rückenlehne 11 und zwei Armlehnen 12 weist ein Fahrgestell mit zwei gleichen seitlichen von Rohrkonstruktionen gebildeten Rahmen auf, wobei jeweils ein unterer Seitenholm 13 eines Rahmens mit einem Vorderrad 14 und über eine Lochplatte 15 mit einem Hinterrad 16 verbunden ist. Die Lochplatte 15 ist mit mehreren Einstecklöchern 17 versehen, die in Fahrtrichtung und in senkrechter Richtung in Abständen voneinander angeordnet sind. Sie ermöglichen das Einstecken einer Hinterachse 18 des Hinterrades 16 in ein bestimmtes, der gewünschten Stellung entsprechendes Einsteckloch 17.

Jedes Vorderrad 14 ist mit waagerechter Drehachse 19 in einer Radgabel 20 gelagert, die sich von der Drehachse 19 aus nicht senkrecht, sondern in einem spitzen Winkel nach oben erstreckt. Mit ihrem oberen Ende ist die Radgabel 20 an einer aufragenden Lagerachse 21 befestigt, die in einem inneren Steuerkopfrohr 22 drehbar gelagert ist, das am Fahrgestell lösbar befestigt ist. Die Anordnung des Vorderrades 14 ermöglicht damit die selbsttätige Einstellung auf die gewünschte Fahrtrichtung durch Verdrehen der Lagerachse 21. An einem Bund 23 der Lagerachse 21 liegt das obere Ende der Radgabel 20 an und ist mit Hilfe einer auf die Lagerachse 21 aufgeschraubten Mutter 24 dort befestigt. Dieser Bund 23 befindet sich an der unteren Stirnseite des inneren Steuerkopfrohrs 22.

Von unten aus weist das innere Steuerkopfrohr 22 zunächst eine stirnseitige Lagerbohrung 25 für ein Axiallager 26 der Lagerachse 21 auf. Der Lagerbohrung 25 schließt sich eine Lagerbohrung 27 für ein unteres Radiallager 287 der Lagerachse 21 an, wobei dieses Lager 28 ein Nadellager sein kann. Für den oberen Endbereich der Lagerachse 21 ist in dem inneren Steuerkopfrohr 22 eine weitere Lagerbohrung 29 für ein oberes Radiallager 30 der Lagerachse 21 angeordnet.

Das innere Steuerkopfrohr 22 ist von unten in ein äußeres Steuerkopfrohr 31 passend eingesteckt und mit Hilfe von zwei Befestigungschrauben 32 in einer bestimmten Stellung befestigt. Für die Befestigungsschrauben 32 weist das inneren Steuerkopfrohr 22 zwei auf einem Rohrdurchmesser gegenüberliegend angeordnete Gewindebohrungen 33 auf. Diese sind mit zwei entsprechenden Durchgangslöchern 34 des äußeren Steuerkopfrohrs 31 zur Deckung gebracht. Die Befestigungsschrauben 32 sind daher zunächst durch die Durchgangslöcher 34 des äußeren Steuerkopfrohrs 31 hindurchgesteckt und anschließend in die Gewindebohrungen 33 des inneren Steuerkopfrohrs 22 eingeschraubt. Die Durchgangslöcher 34 sind in dem äußeren Steuerkopfrohr 31 in Längsrichtung in Abständen hintereinander paarweise angeordnet, so daß es möglich ist, ein bestimmtes Paar der Durchgangslöcher 34 für die Gewindebohrungen 33 des inneren Steuerkopfrohrs 22 auszuwählen und die Befestigungsschrauben 32 einzuschrauben. Mit der Wahl dieses bestimmten Paars von Durchgangslöchern 34 ist die gewünschte bestimmte Höhe des äußeren Steuerkopfrohrs 31 über dem Vorderrad 14 festgelegt.

Die Höhe des äußeren Steuerkopfrohrs 31 bestimmt die Höhe des unteren Seitenholms 13. An diesem ist das äußere Steuerkopfrohr 31 über einen angeschweißten Schwenkhebel 35 verstellbar festgelegt. An seinem hinteren Ende weist der Schwenkhebel 35 eine Bohrung auf, durch die eine waagerechte, in Fahrzeugquerrichtung verlaufende Schwenkachse 36 gesteckt ist, die den Schwenkhebel 35 mit dem unteren Seitenholm 13 hier verbindet. Die Schwenkachse 36 kann beispielsweise eine Schraube mit aufgeschraubter Mutter sein. Der in Fahrtrichtung sich erstreckende Schwenkhebel 35 zeigt an seinem vorderen Ende ein Langloch 37, das sich in Schwenkrichtung, also in Richtung eines Kreisbogens mit der Schwenkachse 36 als Mittelpunkt erstreckt. Durch das Langloch 37 hindurch verläuft eine waagerechte, in Fahrzeugquerrichtung sich erstreckende Befestigungschraube 38, die durch eines von mehreren in Fahrtrichtung hintereinander in Abständen angeordneten Durchgangslöchern 39 hindurchgesteckt ist. Ebenso wie für die Befestigungsschraube 38 weist der untere Seitenholm 13 auch für die Schwenkachse 36 mehrere in Fahrtrichtung in Abständen hintereinander angeordnete Durchgangslöcher auf. Der Schwenkhebel 35 kann daher mehr oder weniger weit am unteren Seitenholm 13 nach vorn verstellt werden.

Der erfindungsgemäße Krankenfahrstuhl ermöglicht eine große Zahl von Einstellungskombinationen, wobei die Einstellung entsprechend den Einstecklöchern 17 der Lochplatte 15, den Durchgangslöchern 38 des unteren Seitenholms 13 und den Durchgangslöchern 34 des äußeren Steuerkopfrohrs 31 in geringen Stufen erfolgen kann. Der Rollstuhl kann sich daher auf die unterschiedlichsten gewünschten Sitzpositionen wahlweise einstellen lassen.

## Patentansprüche

1. Krankenfahrstuhl (Rollstuhl) mit einer höhenverstellbaren Sitzfläche, dessen Fahrgestell an zwei seitlichen, als Antriebsräder wirkenden Hinterrädern (16) und an zwei seitlichen, jeweils in einer Radgabel (20) gelagerten, kleineren Vorderrädern (14) abgestützt ist, wobei jede Radgabel (20) um eine hochragende Achse verschwenkbar ist, dadurch gekennzeichnet, daß jede Radgabel (20) am unteren Ende eines inneren Steuerkopfrohrs (22) angeordnet ist, das in ein am Fahrgestell befestigtes äußeres Steuerkopfrohr (31) höhenverstellbar eingesteckt ist, und daß das innere Steuerkopfrohr (22) mindestens mit einer radialen Gewindebohrung (33) und das äußere Steuerkopfrohr (31) mit mehreren, längs der Rohrachse in Abständen hintereinander angeordneten, radialen Durchgangslöchern (34) ausgestattet ist, durch die eine in das innere Steuerkopfrohr (22) fassende Befestigungseinrichtung (32) lösbar eingesteckt ist.

2. Krankenfahrstuhl nach Anspruch 1, dadurch gekennzeichnet, daß zwei Gewindebohrungen (33) des inneren Steuerkopfrohres (22) und die Durchgangslöcher (34) des äußeren Steuerkopfrohres (31) jeweils längs eines gemeinsamen Durchmessers paarweise gegenüberliegend angeordnet sind.

3. Krankenfahrstuhl nach den Ansprüchen 1 oder 2, dadurch gekennzeichnet, daß das äußere Steuerkopfrohr (31) an einem in Fahrtrichtung sich erstreckenden Schwenkhebel (35) befestigt ist, der um eine zur Drehachse (18) der Hinterräder (16) parallele Schwenkachse (36) gegenüber einem unteren Seitenholm (13) des Fahrgestelles verstellbar ist.

4. Krankenfahrstuhl nach den Ansprüchen 1 bis 3, dadurch gekennzeichnet, daß der Schwenkhebel (35) an seinem von der Schwenkachse (36) abgewandten Ende ein in Schwenkrichtung verlaufendes Langloch (37) aufweist, durch das eine in den Seitenholm (13) eingesetzte lösbare Befestigungseinrichtung wie Schrauben (38) eingesteckt ist.

5. Krankenfahrstuhl nach den Ansprüchen 1 bis 4, dadurch gekennzeichnet, daß an dem unteren Seitenholm (13) für die Schwenkachse (36) und die Befestigungseinrichtung (38) des Schwenkhebels (35) mehrere in Fahrtrichtung in Abständen hintereinander angeordnete Durchgangslöcher (39) vorgesehen sind.

6. Krankenfahrstuhl nach einem der Ansprüche 1 bis 5, dadurch gekennzeichnet, daß jede Radgabel (29) am unteren Ende einer Lagerachse (21) befestigt ist, die innerhalb eines inneren Steuerkopfrohres (22) drehbar gelagert ist.

7. Krankenfahrstuhl nach Anspruch 6, dadurch gekennzeichnet, daß das innere Steuerkopfrohr (22) am unteren Ende eine stirnseitige Lagerbohrung (25) aufweist, in der ein Axiallager (26) der Lagerachse (21) angeordnet ist.

8. Krankenfahrstuhl nach den Ansprüchen 1 bis 7, dadurch gekennzeichnet, daß innerhalb des inneren Steuerkopfrohrs (22) Lagerbohrungen (27, 29) für Radiallager (28, 30) der Lagerachse (21) angeordnet sind.

9. Krankenfahrstuhl nach den Ansprüchen 1 bis 8, dadurch gekennzeichnet, daß die Achsen (18) der Hinterräder (16) jeweils in einer an den Seitenholmen (13) eines Rahmens angeordneten Lochplatte (15) lageveränderbar gelagert sind.
